# EUROPÄISCHE PATENTSCHRIFT

(11) **EP 2 496 422 B1**
(45) Veröffentlichungstag und Bekanntmachung des Hinweises auf die Patenterteilung: **11.12.2013**
(21) Anmeldenummer: 10784686.7
(22) Anmeldetag: 05.11.2010
(51) Int. Cl.: B41J 29/17, B41J 29/377

(54) **GERÄTEEINRICHTUNG MIT EINEM NACH DEM DRUCKMITTELPARTIKEL-DRUCKVERFAHREN ARBEITENDEN AUSGABEGERÄT**
SYSTEM HAVING AN OUTPUT DEVICE OPERATING ACCORDING TO THE INK PARTICLE PRINTING METHOD
SYSTÈME D'APPAREIL PRÉSENTANT UN APPAREIL DE SORTIE FONCTIONNANT SELON LE PROCÉDÉ D'IMPRESSION À PARTICULES DE FLUIDE D'IMPRESSION

(30) Priorität: 06.11.2009 DE 102009053200; 21.01.2010 DE 102010005227; 29.03.2010 DE 102010013100
(43) Veröffentlichungstag der Anmeldung: 12.09.2012
(73) Patentinhaber: Maass, Christian, 4040 Linz (AT)
(72) Erfinder: Maass, Christian, 4040 Linz (AT)
(74) Vertreter: Köhler, Walter
(86) Internationale Anmeldenummer: PCT/EP2010/006746
(87) Internationale Veröffentlichungsnummer: WO 2011/054528

(56) Entgegenhaltungen:
- WO-A1-89/10180
- JP-A- 2007 011 232
- KR-A- 20080 071 803
- US-A- 3 982 043
- US-A- 5 317 970
- US-A1- 2006 037 854
- US-B1- 6 308 024

## Beschreibung

Die Erfindung betrifft eine Geräteeinrichtung mit einem nach dem Druckmittelpartikel-Druckverfahren, zum Beispiel Tonerpartikel-Druckverfahren, arbeitendes Ausgabegerät.

Nach dem Tonerpartikel-Druckverfahren arbeitende Ausgabegeräte, wie Drucker, Kopierer oder Faxgeräte sind weit verbreitet. Die Tonerpartikel haben Abmessungen im Bereich von etwa 5 bis 30 µm. Sie sind zusammengesetzt aus Kunstharz, Pigmenten, magnetisierbaren Metalloxiden und Hilfsstoffen. Die feinen Tonerpartikel können zum Teil ungehindert die Filter- und Schutzfunktion der Lunge passieren und so in den Körper gelangen. Die Tonerpartikel können beim Gebrauch des Ausgabegerätes in die Umgebungsluft gelangen und eingeatmet werden.

Aufgabe der vorliegenden Erfindung ist es, eine Vorrichtung anzugeben, die die Gefahr des Einatmens Druckmittelpartikeln beim Gebrauch von nach einem Druckmittelpartikel-Verfahren arbeitenden Ausgabegeräten deutlich reduziert.

WO 89/10180 offenbart eine Geräteeinrichtung mit einem nach dem Druckmittelpartikel-Druckverfahren arbeiten den Ausgabegerät, und einer über dem Ausgabegerät angeordneten Feinstaubabsaugeinrichtung.

Erfindungsgemäß wird diese Aufgabe mit dem Gegenstand des Anspruchs 1 gelöst. Es wird eine Geräteeinrichtung mit einem nach dem Druckmittelpartikel-Druckverfahren arbeitenden Ausgabegerät, wie Drucker, Kopierer oder Faxgerät, und einer über dem Ausgabegerät angeordneten Feinstaubabsaugeinrichtung, vorgeschlagen, wobei vorgesehen ist,
- dass die Feinstaubabsaugeinrichtung eine über dem Ausgabegerät anordenbare, mit einem Feinstaubfilter ausgestattete Ablufthaube aufweist,
- dass die Ablufthaube einen Lüfter aufweist, der ein Lüfterrad und einen elektrischen Lüftermotor aufweist und in einem als Lüftergehäuse ausgebildeten Abschnitt der Ablufthaube angeordnet ist, und
- dass in der Ablufthaube ein Ionisator angeordnet ist.
- dass die ablufthaube einen Eingangsabschnitt aufweist, der eine Fläche überdeckt, die größer ist als die Grundfläche des Ausgabegerätes.

Die erfindungsgemäße Geräteeinrichtung zeichnet sich dadurch aus, dass sie eine Feinstaubabsaugeinrichtung aufweist, die an diversen nach dem Druckmittelpartikel-Druckverfahren arbeitenden Ausgabegeräten einsetzbar ist, gegebenenfalls auch nachrüstbar ist. Die Feinstaubabsaugeinrichtung kann so ausgebildet sein, dass sie keinen Eingriff in das Ausgabegerät erfordert. Es kann vorgesehen sein, dass die Feinstaubabsaugeinrichtung unabhängig von der Art der Lüftung des Ausgabegeräts einsetzbar ist. Es kann der Einsatz vorgesehen sein an Ausgabegeräten ohne Lüftung oder an Ausgabegeräten, die über eine Lüfteröffnung Raumluft ansaugen und über das Gerät verteilte Öffnungen und/oder zufällige Spalte mit Druckmittelpartikeln kontaminierte Kühlluft abgeben. Auch an Ausgabegeräten, die auf Druck arbeitende Lüfter und definierte Austrittsöffnungen für die unter Überdruck stehende Kühlluft aufweisen, ist die erfindungsgemäße Feinstaubabsaugeinrichtung einsetzbar. Sie kann im Gegensatz zu herkömmlichen Filtern, die lediglich die Austrittsöffnungen des Ausgabegerätes überdecken, so ausgebildet sein, dass sie keine Veränderungen am Ausgabegerät erfordert und weiter die Kühlung des Ausgabegeräts nicht behindert. Das Feinstaubfilter kann als mechanischer Filter aus porösem Filtermaterial ausgebildet sein. Er kann als Kombinationsfilter mit einem Grobstaubfilter ausgebildet sein.

Weiter kann vorgesehen sein, dass die Feinstaubabsaugeinrichtung der Geräteeinrichtung auch andere Feinstaubkomponenten reduziert. Neben Ausgabegeräten nach einem Druckmittelpartikel-Druckverfahren, wie Laserdruckern und Kopierern, zählen Zigarettenrauch, Kerzen, Kochaktivitäten und Staubsauger ohne Filter zu den Feinstaubquellen in Innenräumen. In der 22. Bundes-Immissionsschutzverordnung (BlmSchV) vom 11. September 2002 sind Grenzwerte für Feinstaub festgelegt, die in der Kenngröße PM₁₀ (PM für Particulate Matter) angegeben werden. Bei der Kenngröße PM₁₀ handelt es sich um eine gewichtete Kenngröße, die das Abscheideverhalten der oberen Atemwege berücksichtigt und bei der Partikel mit einem Durchmesser von 10 µm zu 50 % eingehen. Seit dem Jahr 2005 beträgt der Jahresmittelwert für PM₁₀ 40 µg/m³. Die Ablufthaube kann mit einem Lüfter ausgestattet sein. Der Lüfter kann in einem Gehäuse der Ablufthaube angeordnet sein. Er kann aber auch über eine Rohrleitung oder dergleichen mit der Ablufthaube verbunden sein. Bei dem Lüfter kann es sich um einen Ventilator mit elektrischem Antriebsmotor handeln.

Wesentlich bei der bei der erfindungsgemäßen Geräteeinrichtung vorgesehenen Feinstaubabsaugeinrichtung ist, dass sie eine über dem Abgabegerät angeordnete Ablufthaube aufweist, in der Komponenten der Feinstaubabsaugeinrichtung angeordnet sind. Der Begriff Ablufthaube wird allgemein verstanden. Wesentlich ist, dass die Ablufthaube einen Eingangsabschnitt mit einer Öffnung aufweist, um die Abluft aufzunehmen. Es kann vorgesehen sein, dass die Ablufthaube einen Eingangsabschnitt aufweist, dem stromabwärts das Lüftergehäuse nachgeschaltet ist. Das Lüftergehäuse kann stromaufwärts eine von dem Feinstaubfilter überdeckte Ansaugöffnung und stromabwärts mindestens eine Austrittsöffnung aufweisen. Der Lüfter kann in dem Lüftungsgehäuse zwischen dem Feinstaubfilter und der Austrittsöffnung angeordnet sein. Die Strömungsrichtung der von der Ablufthaube angesaugten Luft ist durch den Lüfter bestimmt, der die zu reinigende Luft ansaugt, so dass die Strömungsrichtung von der Ansaugöffnung des Lüfters zu der Austrittsöffnung verläuft.

Der Eingangsabschnitt kann stromaufwärts vor dem Feinstaubfilter angeordnet sein.

Das Lüftergehäuse kann stromaufwärts eine von dem Feinstaubfilter überdeckte Ansaugöffnung und stromabwärts mindestens eine Austrittsöffnung aufweisen.

Die Ablufthaube kann einen Eingangsabschnitt aufweisen, der das Ausgabegerät vollständig überdeckbar ausgebildet ist. Der Öffnungsquerschnitt der Ablufthaube kann im Vergleich zu dem Grundriss des Ausgabegeräts im Wesentlichen gleich großen Flächeninhalt und/oder im Wesentlichen gleiche Flächenkontur aufweisen. Um einen besonders praktikablen den Zugang zu dem Ausgabegerät zu ermöglichen, kann vorteilhafterweise vorgesehen sein, dass die Ablufthaube so montiert ist, dass im Ausgabebetrieb des Ausgabegerätes auf das Ausgabegerät abgesenkt ist und im Ruhebetrieb des Ausgabegerätes soweit hochgefahren ist, dass die Ablufthaube das Ausgabegerät zugänglich ist.

Weiter kann vorgesehen sein, dass ein stromaufwärts vor dem Feinstaubfilter angeordneter Eingangsabschnitt der Ablufthaube trichterförmig ausgebildet ist. Der Eingangsabschnitt kann aber auch nicht-trichterförmig ausgebildet sein, das heißt geradwandig zum Beispiel als Parallelepiped oder als Rohrstutzen mit runder Querschnittsfläche ohne zur Öffnung divergierendem Abschnitt. Was die trichterförmige Ausbildung betrifft ist diese ebenfalls nicht auf einem kreisförmigen Querschnitt des Eingangsabschnitts oder auf einen Querschnitt mit konstanter geometrischer Form beschränkt. Es kann auch ein beispielsweise rechteckiger Querschnitt vorgesehen sein, der in seinen Abmessungen in Richtung auf den Lüfter abnimmt. Es kann auch vorgesehen sein, dass die geometrische Form des Querschnitts beispielsweise von einem Rechteck in einen Kreis übergeht, insbesondere wenn das Lüftergehäuse ein kreiszylindrischer Körper ist. Der rechteckige Querschnitt kann bevorzugt sein, weil an die vorwiegend mit rechteckigem Querschnitt ausgebildeten Ausgabegeräte optimal angepasst ist.

Weiter kann vorgesehen sein, dass der lonisator stromabwärts hinter dem Lüfter angeordnet ist. Bei dem lonisator handelt es sich um eine vorzugsweise mit Hochspannung arbeitende Vorrichtung zur Ionisierung der von der Ablufthaube gereinigten Raumluft. Durch den lonisator können Reststaubpartikel, die noch in der gereinigten Raumluft enthalten sind, durch freigesetzte Ionen gebunden werden und an der Innenwand der Ablufthaube niedergeschlagen werden. So kann der Reinheitsgrad der gefilterten Raumluft weiter verbessert sein. Weiter kann der lonisator vorgesehen sein, um Gerüche zu neutralisieren. Der lonisator erzeugt negativ geladene Ionen (Anionen), wogegen abgestandene Raumluft vor allem positiv geladene Ionen (Kationen) enthält. Weil Schadstoffe, Bakterien und Allergene positiv geladen sind, können sich diese mit den Anionen verbinden und aus der Raumluft ausgefällt werden. Die Anionen können weiter chemische Reaktionen auslösen, die zum Abbau von geruchsbildenden Gasen und/oder Aerosolen führen. Die Feinstaubabsaugeinrichtung kann so auch als Raumluftreiniger verwendet werden, vorzugsweise in den Betriebspausen des Ausgabegerätes. Besonders vorteilhafte Ausführungen ergeben sich, wenn die Feinstaubabsaugeinrichtung als Möbelstück ausgebildet ist, wie weiter unten beschrieben.

In einer vorteilhaften Ausbildung kann vorgesehen sein, dass die Feinstaubabsaugeinrichtung eine vorzugsweise rohrförmige Leiteinrichtung mit einer Eintrittsöffnung und einer Austrittsöffnung aufweist, wobei die Eintrittsöffnung im Bereich eines Lüftungsauslasses des Ausgabegerätes anordenbar ist und wobei die Austrittsöffnung über der Oberseite des Ausgabegerätes mündet, und zwar vorzugsweise im Überdeckungsbereich der Ablufthaube. In bevorzugten Ausbildungen kann die Leiteinrichtung für Ausgabegeräte mit seitlichem Lüftungsauslass vorgesehen sein. Für Ausgabegeräte mit mehr als einem seitlichen Lüftungsauslass kann für jeden Lüftungsauslass eine Leiteinrichtung vorgesehen sein oder auch eine Leiteinrichtung mit einer der Anzahl der Lüftungsauslässe entsprechenden Anzahl von Eintrittsöffnungen.

Es kann vorgesehen sein, dass die Leiteinrichtung teleskopartig längeneinstellbar ausgebildet ist.

In einer weiteren vorteilhaften Ausbildung kann vorgesehen sein, dass die Feinstaubabsaugeinrichtung einen vorzugsweise L- oder T-förmigen Standfuß aufweist, wobei an dem senkrechtem Schenkel des L- oder T-förmigen Standfußes die Leiteinrichtung angeordnet ist.

Es kann weiter vorgesehen sein, dass die Feinstaubabsaugeinrichtung einen vorzugsweise L- oder T-förmigen Standfuß aufweist, wobei an dem senkrechten Schenkel des Standfußes die Ablufthaube angeordnet ist. Die vorstehend genannten Vorteile der vereinfachten Montage ohne Hilfsmittel zeichnen auch diese Ausbildung der Feinstaubabsaugeinrichtung aus.

In einer vorteilhaften Ausbildung kann vorgesehen sein, dass der senkrechte Schenkel teleskopförmig längeneinstellbar ausgebildet ist. Damit kann durch den Anwender in einfacher Weise eine Höhenanpassung der Feinstaubabsaugeinrichtung an das Höhenmaß des Ausgabegerätes vorgenommen werden. So ist auch nach einem Austausch des Ausgabegerätes gegen ein Ausgabegerät mit anderem Höhenmaß die Anpassung der Feinstaubabsaugeinrichtung an das neue Ausgabegerät sehr einfach und mit geringstem Zeitaufwand möglich. In bevorzugten Ausführungen kann die Ablufthaube vorzugsweise automatisch gesteuert motorisch höhenverstellbar sein.

Weiter kann vorgesehen sein, dass die Feinstaubabsaugeinrichtung einen L- oder T-förmigen Standfuß aufweist, dessen waagerechter Schenkel eine Auflagefläche für das Ausgabegerät bildet. Der waagerechte Schenkel kann vorzugsweise plattenförmig ausgebildet sein und eine Auflagefläche für das Ausgabegerät bildet. Diese vorteilhafte Ausbildung zeichnet sich dadurch aus, dass die Feinstaubabsaugeinrichtung ohne Montagehilfsmittel und ohne Werkzeug montierbar ist.

Es kann vorgesehen sein, dass die Ablufthaube an einem Befestigungselement schwenkbar angeordnet ist. Das Befestigungselement kann vorzugsweise an der Wand oder an der Decke oder an einem Möbel montierbar sein. Durch die schwenkbare Anordnung ist es beispielsweise möglich, das Ansaugverhalten optimal an die örtlichen Bedingungen anzupassen. Zur Sichtbarmachung der Luftströmung kann beispielsweise Zigarettenrauch herangezogen werden.

In einer weiteren vorteilhaften Ausbildung kann vorgesehen sein, dass an dem Feinstaubfilter ein Sensor angeordnet ist, der den Füllgrad des Feinstaubfilters ermittelt. Bei dem Sensor kann es sich um einen körperlichen Sensor bzw. eine Messeinrichtung handeln. Es ist aber auch möglich, einen virtuellen Sensor vorzusehen. Der virtuelle Sensor kann beispielsweise durch die Messung und softwareseitige Auswertung des Motorstroms des Lüfters realisiert sein. Je höher der Füllgrad des Feinstaubfilters ist, desto mehr Arbeit muss zur Förderung der durch das Feinstaubfilter fließenden Luft aufgewendet werden, d. h. um so mehr wird der Motor des Lüfters belastet und desto höher ist der Motorstrom. Der über die Nutzungszeit ansteigende Motorstrom kann so in Relation zu dem Füllgrad des Feinstaubfilters gesetzt werden.

Weiter kann vorgesehen sein, dass die Feinstaubabsaugeinrichtung eine Steuereinrichtung aufweist, die einen von dem Sensor gesteuerten elektrischen Netzanschluss für das Ausgabegerät bereitstellt. Diese Ausbildung der Feinstaubabsaugeinrichtung zeichnet sich dadurch aus, dass das Ausgabegerät automatisch abschaltbar ist, wenn das Feinstaubfilter zugesetzt ist.

Es kann weiter vorgesehen sein, dass die Steuereinrichtung einen Netzwerkanschluss für ein Computernetzwerk aufweist. In mittleren bis größeren Büros ist es üblich, dass Arbeitsplatzcomputer und Ausgabegeräte an einen Server angeschlossen sind und mit diesem ein Computernetzwerk bilden. Mit der vorgeschlagenen Lösung ist es beispielsweise möglich, die Feinstaubabsaugeinrichtung in das Netzwerk einzubinden und softwareseitige Mittel zur Signalisierung der ordnungsgemäßen Funktion der Feinstaubabsaugeinrichtung, zum Zustand des Feinstaubfilters usw. an jedem Arbeitsplatz auszugeben und ggf. die Druckausgabe zu unterbinden, wenn eine Störung der Feinstaubabsaugeinrichtung vorliegt.

Es kann vorgesehen sein, dass die Steuereinrichtung in oder an der Ablufthaube angeordnet ist.

In einer weiteren vorteilhaften Ausbildung kann vorgesehen sein, dass das Feinstaubfilter als ein Teilfilter eines Kombinationsfilters ausgebildet ist.

Das Kombinationsfilter kann einen schichtweisen Aufbau aufweisen.

Es kann vorgesehen sein, dass in dem Kombinationsfilter ein Grobstaubfilter, das Feinstaubfilter und ein Aktivkohlefilter hintereinander angeordnet sind, wobei das Aktivkohlefilter dem Lüfter zugewandt ist.

Weiter kann vorgesehen sein, dass das Feinstaubfilter oder das Kombinationsfilter austauschbar in der Ablufthaube angeordnet ist. Es kann weiter vorgesehen sein, dass die Ablufthaube nur in Betrieb setzbar ist, wenn ein Feinstaubfilter, insbesondere ein funktionsfähiges Feinstaubfilter eingesetzt. Im einfachsten Fall kann ein Mikrotaster vorgesehen sein, der durch das eingesetzte Feinstaubfilter oder Kombinationsfilter betätigt ist und der den Stromkreis des Lüftermotors schließt.

Weiter kann vorgesehen sein, dass das Feinstaubfilter oder das Kombinationsfilter eine Dichtlippe aufweist. Die Dichtlippe kann vorzugsweise als eine umlaufende Dichtlippe vorgesehen sein.

In einer weiteren vorteilhaften Ausbildung kann vorgesehen sein, dass das Feinstaubfilter oder das Kombinationsfilter ein erstes Formelement aufweist, das in einer Vorzugslage des Feinstaubfilters oder des Kombinationsfilters mit einem zweiten Formelement zusammenwirkt, das an der Ablufthaube angeordnet ist. Das erste Formelement kann beispielsweise größere Außenabmessungen als die Innenabmessungen des zweiten Formelenets, zum Beispiel eines Aufnahmeraums für das Feinstaubfilter oder Kombinationsfilter, aufweisen und an einer Stirnfläche des Feinstaubfilters oder Kombinationsfilters als ein umlaufender Kragen angeordnet sein. Das erste Formelement und das zweite Formelement fungieren als Kontrollelemente, die in der korrekten Einbaulage miteinander korrespondieren, vorzugsweise formschlüssig komplementär ineinander greifen. Bei bevorzugten Ausführungen ist das erste Formelement als Ausnehmung und das zweite Formelement als komplementäre Erhebung oder umgekehrt ausgebildet.

Vorzugsweise kann vorgesehen sein, dass das Formelement die Dichtlippe ist.

Es kann auch vorgesehen sein, dass das Formelement eine Nut ist, vorzugsweise eine umlaufende Nut ist.

Die erfindungsgemäße Feinstaubabsaugeinrichtung ist mit Vorteil auch zur allgemeinen Luftfilterung einsetzbar. So können durch Einsatz der Feinstaubabsaugeinrichtung beispielsweise Blütenpollen aus der Raumluft entfernt werden.

Bei bevorzugten Ausführungen kann vorgesehen sein, dass die Position der Ablufthaube relativ zu dem Ausgabegerät motorisch oder manuell einstellbar ausgebildet ist.

Es kann vorgesehen sein, dass der Motor zur Einstellung der Position sensorgesteuert ist.

In einer weiteren vorteilhaften Ausbildung kann vorgesehen sein, dass die Feinstaubabsaugeinrichtung als ein Möbelstück ausgebildet ist, in dem das Ausgabegerät und auf dem oder in dem der Lüfter angeordnet ist. In dieser Ausführung bildet das Möbelstück eine das Ausgabegerät zumindest teilweise umschließende Ablufthaube.

Das Möbelstück kann ein kastenförmiges Gehäuse aufweisen, in dem das Ausgabegerät angeordnet ist.

Es kann vorgesehen sein, dass der Lüfter in einem separaten Fach des Möbelstücks oder in einem separaten Gehäuse angeordnet ist.

Das Möbelstück kann als Schrankwand oder Element einer Schrankwand ausgebildet sein.

Weiter kann ein Feinstaubabsaugeinrichtung für ein nach einem Druckmittelpartikel-Druckverfahren arbeitendes Ausgabegerät, wie Drucker, Kopierer oder Faxgerät, vorgesehen sein, die so wie in der vorstehend beschriebenen Geräteeinrichtung beschrieben, ausgebildet ist.

Die Erfindung wird nun anhand von Ausführungsbeispielen näher erläutert. Es zeigen
- Fig. 1: eine erste Ausführung der Geräteeinrichtung in einer schematischen Seitenansicht;
- Fig. 2: die Geräteeinrichtung in Fig. 1 in einer schematischen Schnittansicht längs der Schnittlinie II-II;
- Fig. 3: eine zweite Ausführung der Gräteeinrichtung in einer schematischen Schnittansicht;
- Fig. 4: eine dritte Ausführung der Geräteeinrichtung in einer schematischen Schnittansicht;
- Fig. 5: eine vierte Ausführung der Geräteeinrichtung in einer schematischen Seitenansicht;
- Fig. 6: eine fünfte Ausführung der Geräteeinrichtung mit Einbindung in ein Computernetzwerk;
- Fig. 7: eine sechste Ausführung der Geräteeinrichtung in einer schematischen Seitenansicht;
- Fig. 8a, 8b: eine siebte Ausführung der Geräteeinrichtung in einer schematischen Seitenansicht;
- Fig. 9: eine achte Ausführung der Geräteeinrichtung in einer schematischen Schnittansicht;
- Fig. 10a: eine Detaildarstellung eines Kombinationsfilters in Fig. 9;
- Fig. 10b: ein zweites Ausführungsbeispiel des Kombinationsfilters in Fig. 10a;
- Fig. 11a: eine neunte Ausführung der Geräteeinrichtung in einer schematischen Schnittansicht;
- Fig. 11b: die Geräteeinrichtung in Fig. 11a in der Seitenansicht;
- Fig. 12a: eine zehnte Ausführung der Geräteeinrichtung in einer schematischen Schnittansicht;
- Fig. 12b: die Geräteeinrichtung in Fig. 12a in der Seitenansicht;
- Fig. 13: die Geräteeinrichtung in Fig. 11b in einer modifizierten Ausführung.

Die Fig. 1 und 2 zeigen eine Geräteeinrichtung, die eine Feinstaubabsaugeinrichtung 1 und ein die nach dem Tonerpartikel-Druckverfahren arbeitenden Ausgabegerät 2 umfasst. Toner besteht aus 5 bis 30 µm großen Teilchen. Er ist zusammengesetzt aus Kunstharz, Pigmenten, magnetisierbaren Metalloxiden und Hilfsstoffen. Die feinen Partikel, aus denen der Toner besteht, sind so klein, dass sie zum Teil ungehindert die Filter- und Schutzfunktion der Lunge passieren können und so in den Körper gelangen.

Bei dem Ausgabegerät 2 kann es sich beispielsweise um einen Laserdrucker handeln, der direkt oder über ein Computernetzwerk an einen Arbeitsplatzcomputer angeschlossen ist (in Fig. 1 nicht dargestellt). Die sehr feinen Partikel des Toners können zum Teil in die Abluft des Ausgabegerätes 2 gelangen und dadurch die Raumluft kontaminieren.

Die Feinstaubabsaugeinrichtung 1 weist eine Ablufthaube 11 auf, die über dem Ausgabegerät 2 angeordnet ist. In dem in Fig. 1 und 2 dargestellten Ausführungsbeispiel ist die Ablufthaube 11 an einer Raumdecke 3 eines Arbeitsraums schwenkbar befestigt. Zwischen einer mit der Raumdecke 3 starr verbundenen Befestigungsplatte und der Ablufthaube 11 ist ein mit einer Feststelleinrichtung ausgebildetes Kugelgelenk angeordnet, so dass die Ablufthaube 11 um zwei Raumachsen schwenkbar montiert ist.

Die Ablufthaube 11 weist einen Lüfter 11l mit einem Lüftergehäuse 111 g auf, das stromaufwärts eine von einem Feinstaubfilter 111f überdeckte Ansaugöffnung und stromabwärts schlitzförmige Austrittsöffnungen 111a aufweist. Der Lüfter 11l weist ein von einem elektrischen Lüftermotor 111m angetriebenes Lüfterrad 111l auf, das einen Luftstrom fördert, der von der Ansaugöffnung zu den Austrittsöffnungen 111 a gerichtet ist und das weiter vor der Ansaugöffnung der Ablufthaube 11 einen Unterdruck erzeugt. Anstelle der schlitzförmigen Austrittsöffnungen können auch eine oder mehrere vorzugsweise stutzenförmige Austrittsöffnungen vorgesehen sein, die es ermöglichen, die aus der Ablufthaube austretende gereinigte Abluft zu sammeln und an geeigneter Stelle gezielt abzuleiten. Es kann sich beispielsweise um eine koaxial angeordnete Austrittsöffnung im oberen Endabschnitt der Ablufthaube handeln, die in ein Abluftrohr übergeht. Das Abluftrohr kann beispielsweise zugleich als eine Aufhängung für die Ablufthaube ausgebildet sein.

Das Feinstaubfilter 111f kann vorzugsweise zur Abscheidung von Partikeln im Größenbereich von 1 bis 10 µm ausgelegt sein. Das Feinstaubfilter 111f kann weiter eine umlaufende Dichtlippe aufweisen, die zum einen verhindert, dass auszufilternde Partikel am Feinstaubfilter vorbei in die Ablufthaube 11 gelangen und sodann wieder an die Raumluft abgegeben werden, und zum anderen als Verdrehschutz wirkt, so dass das Feinstaubfilter 111f nur in einer Vorzugslage in die Ablufthaube einsetzbar ist.

Das Ausgabegerät 2 weist in dem in Fig. 1 und 2 dargestellten Ausführungsbeispiel einen seitlichen Lüftungsauslass 21 auf (siehe Fig. 2), aus dem im Innern des Ausgabegerätes 2 erwärmte Kühlluft austritt, die mit Tonerpartikeln beladen sein kann. Zur effektiven Umlenkung der abgegebenen Kühlluft ist eine rohrförmige Leiteinrichtung 12 vorgesehen, die eine Eintrittsöffnung 12e und eine Austrittsöffnung 12a aufweist, wobei die Eintrittsöffnung 12e vor dem Lüftungsauslass 21 des Ausgabegerätes 2 angeordnet ist und wobei die Austrittsöffnung 12a über der Oberseite des Ausgabegerätes 2 mündet.

Die Leiteinrichtung 12 ist an dem senkrechten Schenkel eines L-förmigen Standfußes 13 angeordnet, wobei dessen waagerechter Schenkel eine Auflagefläche für das Ausgabegerät 2 bildet. Der Standfuß 13 ruht auf einer Stellfläche 4, bei der es sich beispielsweise um die Oberfläche eines Tisches handeln kann. Der Standfuß 13 ist folglich zwischen der Unterseite bzw. Füßen des Ausgabegerätes 2 und der Stellfläche 4 geklemmt.

Die mit Tonerpartikeln beladene und unter Überdruck stehende Kühlluft des Ausgabegerätes 2 tritt aus dessen Lüftungsauslass 21 aus und in die Eintrittsöffnung 12e der Leiteinrichtung 12 ein, wird in der Leiteinrichtung umgelenkt und tritt aus der Austrittsöffnung 12a der Leiteinrichtung 12 über der Oberseite des Ausgabegeräts wieder aus und gelangt sodann in den Ansaugbereich der Ablufthaube 11. Der trichterförmige Eingangsabschnitt 11e der Ablufthaube 11 überdeckt eine Fläche, die größer als die Grundfläche das Ausgabegerätes 2 ist. In dem in den Figuren 1 und 2 dargestellten Ausführungsbeispiel ist der trichterförmige Eingangsabschnitt 11 e der Ablufthaube 11 als ein Kegelstumpf ausgebildet. Es ist aber auch möglich, ihn beispielsweise als Pyramidenstumpf auszubilden. Die in der vom Ausgabegerät 2 abgegebenen Kühlluft enthaltenen Tonerpartikel werden neben anderen staubförmigen Beimengungen der in die Ablufthaube 11 eingesaugten Luft im Feinstaubfilter 111f abgeschieden. Die gereinigte Luft verlässt die Ablufthaube 11 durch die Austrittsöffnungen 111a im Lüftergehäuse 111g. Zuvor wird die gereinigte Luft mit der Abwärme des Lüftermotors 111m beladen.

Die Luftbewegungen sind in den Fig. 1 und 2 durch Pfeile schematisch hervorgehoben.

Die Fig. 3 zeigt ein zweites Ausführungsbeispiel der Geräteeinrichtung, das sich von dem in Fig. 1 und 2 dargestellten Ausführungsbeispiel im Wesentlichen dadurch unterscheidet, dass die Ablufthaube 11 nicht an der Raumdecke eines Arbeitsraums, sondern an dem Standfuß 13 angeordnet ist. Der senkrechte Schenkel des Standfußes 13 ist teleskopförmig längeneinstellbar ausgebildet und ist in seinem oberen Endabschnitt mit einem schwenkbaren Befestigungsarm 13s gelenkig verbunden. Das zwischen dem Standfuß 13 und dem Schwenkarm 13s angeordnete Drehgelenk ist durch eine in Fig. 3 nicht dargestellte Klemmvorrichtung klemmbar ausgebildet. An dem freien Endabschnitt des Befestigungsarms 13s ist die Ablufthaube 11 angeordnet. Zwischen dem Befestigungsarm 13s und der Ablufthaube 11 ist ein mit einer Feststelleinrichtung ausgebildetes Kugelgelenk angeordnet, so dass die Ablufthaube 11 an dem Schwenkarm 13s um zwei Raumachsen schwenkbar montiert ist. Anstelle des schwenkbaren Befestigungsarms 13s kann auch ein starr mit dem Standfuß 13 verbundener Befestigungsarm vorgesehen sein, wobei durch das zwischen dem Befestigungsarm und der Ablufthaube 11 angeordnete Kugelgelenk die Schwenkbarkeit der Ablufthaube erhalten ist.

Im Unterschied zu dem in Fig. 1 und 2 beschriebenen Ausführungsbeispiel ist auch die Leiteinrichtung 12 höhenverstellbar ausgebildet. Zum einen ist durch eine mit der Leiteinrichtung 12 starr verbundene höhenverstellbare Klemmvorrichtung 12k die Eintrittsöffnung 12e der Leiteinrichtung 12 dem Lüftungsauslass 21 des Ausgabegerätes 2 gegenüber positionierbar, und zum anderen ist durch eine teleskopartige Ausbildung des oberen Abschnitts der Leiteinrichtung 12 die Höhenposition der Austrittsöffnung 12a der Leiteinrichtung 12 einstellbar. Die Klemmvorrichtung 12k umgreift den teleskopförmigen senkrechten Schenkel des Standfußes 13, wobei zur Betätigung der Klemmvorrichtung 12k eine Klemmschraube vorgesehen ist.

Die Fig. 4 zeigt ein drittes Ausführungsbeispiel der Geräteeinrichtung. Die in Fig. 4 dargestellte Geräteeinrichtung ist wie die vorstehend in Fig. 3 beschriebene Geräteeinrichtung ausgebildet, mit dem Unterschied, dass keine Leiteinrichtung vorgesehen ist, weil das Ausgabegerät 2 über keine seitlich angeordneten Austrittsöffnung für Kühlluft verfügt. Vielmehr wird die Kühlluft an der Oberseite des Ausgabegerätes 2 abgegeben und tritt daher unmittelbar in die über dem Ausgabegerät 2 angeordnete Ablufthaube 11 ein und wird dort von Tonerpartikeln und sonstigen Staubpartikeln befreit.

Fig. 5 zeigt ein viertes Ausführungsbeispiel der Geräteeinrichtung, bei dem die Ablufthaube 11 an einem an einer Raum- oder Möbelwand 5 starr befestigten Befestigungsarm 11 b angeordnet ist. Die Ablufthaube 11 durchgreift mit dem Lüfter 11l eine ringförmige Klemmvorrichtung 11 k, die über ein feststellbares Kugelgelenk mit dem freien Endabschnitt des Befestigungsarms 11b verbunden ist. Es kann aber auch vorgesehen sein, dass auf die Klemmvorrichtung 11k verzichtet ist und die Ablufthaube 11 direkt mit dem Kugelgelenk verbunden ist.

Das Ausgabegerät 2 ist auf einer Stellfläche angeordnet, bei der es sich um eine Tischfläche, einen Regalboden oder einen Raumboden handeln kann.

Fig. 6 zeigt ein fünftes Ausführungsbeispiel der Feinstaubabsaugeinrichtung.

Die Feinstaubabsaugeinrichtung 1 ist wie die weiter oben in Fig. 4 beschriebene Feinstaubabsaugeinrichtung ausgebildet, mit dem Unterschied, dass an dem Feinstaubfilter 111f ein Sensor 111s angeordnet ist, der den Beladungszustand des Feinstaubfilters 111f bestimmt. Bei dem Sensor 111s kann es sich beispielsweise um einen Durchflusssensor oder um eine Messeinrichtung zur Bestimmung des Durchflusses oder des Durchflusswiderstandes durch das Feinstaubfilter 111f handeln. Der Sensor 111s ist mit einem Signaleingang einer Steuereinrichtung 14 elektrisch verbunden. Die Steuereinrichtung 14 verfügt über hardwareseitige und/oder softwareseitige Mittel zur Auswertung des Sensorsignals. Die Steuereinrichtung 14 ist in dem in Fig. 6 dargestellten Ausführungsbeispiel weiter mit einem Server 15 eines Computernetzwerks verbunden, an den Arbeitsplatzcomputer 16 angeschlossen sind. Das Ausgabegerät 2 ist ebenfalls in das Computernetzwerk eingebunden.

Die Steuereinrichtung 14 bereitet das Sensorsignal des Sensors 111 s so auf, dass es mit Hilfe einer Überwachungssoftware eine Fehlermeldung auf den Arbeitsplatzcomputern ausgibt, wenn das Feinstaubfilter 111f zugesetzt ist und/oder der Lüfter 11l nicht in Betrieb ist. Es kann weiter vorgesehen sein, dass bereits davor eine Warnmeldung ausgegeben wird, beispielsweise, wenn die Aufnahmekapazität des Feinstaubfilters 111f nur noch 10 % des Sollwerts beträgt. Weiter kann die Steuereinrichtung 14 eine schaltbare Steckdose für das Ausgabegerät 2 aufweisen, so dass das Ausgabegerät 2 außer Betrieb gesetzt wird, sobald ein eingestellter Grenzwert für den Füllgrad des Feinstaubfilters 111f überschritten ist. Es kann auch vorgesehen sein, das Ausgabegerät 2 softwareseitig außer Betrieb zu setzen, sobald ein eingestellter Grenzwert für den Füllgrad des Feinstaubfilters 111f überschritten ist oder keine Druckaufträge für das Ausgabegerät 2 mehr anzunehmen, bis beispielsweise das Feinstaubfilter 111f ausgewechselt ist.

Die Steuereinrichtung 14 kann eine unabhängige Anzeigeeinrichtung aufweisen, die optische und/oder akustische Signale abgibt, die Auskunft über den Beladungszustand des Feinstaubfilters 111f gibt.

Weiter kann die Steuereinrichtung 14 für eine zeitabhängige Programmierung ausgebildet sein, beispielsweise zur Festlegung von Betriebszeiten oder zur Messung und/oder Anzeige der Betriebszeit des Feinstaubfilters 111f, gegebenenfalls auch der kumulativen Betriebszeit.

Es kann weiter vorgesehen sein, dass die Ablufthaube 11 auch als Raumluftfilter betrieben wird, unabhängig davon, ob das Ausgabegerät in Betrieb ist, so dass neben Tonerpartikeln auch andere Feinstäube aus der Raumluft entfernt werden, wie beispielsweise Blütenpollen.

Fig. 7 zeigt ein weiteres Ausführungsbeispiel, wobei die Feinstaubabsaugeinrichtung 1 so aufgebaut ist wie die weiter oben in Fig. 4 beschriebene Feinstaubabsaugeinrichtung, mit dem Unterschied, dass anstatt des Standfußes 13 eine Konsoleneinrichtung 13k vorgesehen ist, die mit dem Ausgabegerät 2 starr verbunden ist. Bei der Konsoleneinrichtung 13k kann es sich beispielsweise um ein Zubehörteil des Ausgabegerätes 2 handeln. Die Konsoleneinrichtung 13k kann beispielsweise mittels Schraubverbindungen mit dem Ausgabegerät 2 verbunden sein oder in Nutausnehmungen des Gehäuses des Ausgabegerätes 2 eingeführt sein und zum Beispiel durch eine sog. Snapin-Verbindung gesichert sein.

Die Fig. 8a und 8b zeigen eine Feinstaubabsaugeinrichtung 1 mit einer Ablufthaube 11, die einen kegelstumpfförmigen oder pyramidenstumpfförmigen oberen Abschnitt aufweist, der in einen zylinderförmigen bzw. quaderförmigen Abschnitt übergeht, dessen lichte Innenmaße so gewählt sind, dass das Ausgabegerät 2 von der Ablufthaube 11 überdeckbar ist. Die Ablufthaube 11 ist über eine Teleskopeinrichtung 13t an einer Raumdecke 3 eines Arbeitsraums höhenverstellbar befestigt.

Die Ablufthaube 11 kann vorzugsweise in ein Computernetzwerk eingebunden sein, wie weiter oben in Fig. 6 beschrieben und softwareseitig steuerbar sein. Insbesondere kann die Länge der Teleskopeinrichtung 13t softwareseitig steuerbar sein. Bei der in Fig. 8a und 8b schematisch dargestellten Teleskopeinrichtung kann es sich beispielsweise um ein durch einen Elektromotor angetriebenes mechanisches Getriebe handeln, beispielsweise um ein Zahnstangengetriebe, oder um einen hydraulischen oder pneumatischen Stellzylinder.

Fig. 8a zeigt die Ablufthaube 11 in heruntergefahrener Position, bei der das Ausgabegerät 2 von der Ablufthaube 11 überdeckt ist, die Ablufthaube in Betrieb ist und das Ausgabegerät 2 im Ausgabemodus ist. Das Ausgabegerät 2 ist vollständig von der Umgebungsluft abgeschirmt, so dass keine Tonerpartikel in die Umgebungsluft gelangen können.

Fig. 8b zeigt die Ablufthaube in hochgefahrener Position, bei der das Ausgabegerät 2 nicht von der Ablufthaube 11 überdeckt ist und daher frei zugänglich ist und das Ausgabegerät 2 nicht im Ausgabemodus ist. Es kann vorgesehen sein, dass die Ablufthaube trotz des Ruhebetriebs des Ausgabegerätes 2 weiter in Betrieb ist, also Raumluft weiter ansaugt und filtert. Damit ist es möglich, die Raumluft zu reinigen, wenn das Ausgabegerät 2 nicht im Ausgabemodus ist, wobei es beispielsweise möglich ist, die Raumluft von weiteren Beimengungen zu reinigen, beispielsweise von Blütenpollen und anderen Feinstäuben, die Allergien auslösen können.

Die Fig. 9 und 10 zeigen ein weiteres Ausführungsbeispiel der Geräteeinrichtung, das sich von dem weiter oben in Fig. 3 beschriebenen Ausführungsbeispiel dadurch unterscheidet, dass anstelle des Feinstaubfilters 111 f ein Kombinationsfilter 111k in der Ablufthaube 11 angeordnet ist und dass weiter ein lonisator 111i stromabwärts hinter dem Lüfterrad 111l angeordnet ist. Bei dem lonisator handelt es sich um eine Vorrichtung zur Ionisierung der von der Ablufthaube 11 gereinigten Raumluft. Durch den lonisator 111i können Reststaubpartikel, die noch in der gereinigten Raumluft enthalten sind, durch freigesetzte Ionen gebunden werden und an der Innenwand der Ablufthaube 11 niedergeschlagen werden. So kann der vorgesehene lonisator 111i den Reinheitsgrad der gefilterten Raumluft weiter verbessern. Weiter kann der Ionisator 111i Gerüche neutralisieren.

Der lonisator 111i erzeugt negativ geladene Ionen (Anionen), wogegen abgestandene Raumluft vor allem positiv geladene Ionen (Kationen) enthält. Weil Schadstoffe, Bakterien und Allergene positiv geladen sind, können sich diese mit den Anionen verbinden und aus der Raumluft ausgefällt werden. Die Anionen können weiter chemische Reaktionen auslösen, die zum Abbau von geruchsbildenden Gasen und/oder Aerosolen führen.

Fig. 10a zeigt den Aufbau des Kombinationsfilters 111 k in einer schematischen Schnittdarstellung. Das Kombinationsfilter 111 k weist einen Mehrschichtaufbau auf. In Strömungsrichtung betrachtet folgt auf ein Grobstaubfilter 111kg das Feinstaubfilter 111f und ein Aktivkohlefilter 111 ka. Das Aktivkohlefilter 111 ka ist dem Lüfterrad 111l zugewandt, d. h. stromabwärts hinter dem Feinstaubfilter 111f angeordnet. Das Grobstaubfilter 111kg ist stromaufwärts vor dem Feinstaubfilter 111f angeordnet. Durch das Grobstaubfilter 111 kg werden Grobstaubpartikel ausgefiltert, die das Feinstaubfilter 111f zusetzen könnten. Das Aktivkohlefilter 111ka ist vorgesehen, um geruchsbildende Gase und/oder Aerosole zu binden.

Das Kombinationsfilter 111 k weist ein Filtergehäuse mit einer Kontrollausnehmung 111ku und einer stirnseitigen umlaufenden Dichtlippe 111kl auf. Die Kontrollausnehmung 111 ku wirkt bei einem in der Ablufthaube 11 montierten Kombinationsfilter 111 k mit einer Kontrollerhebung der Ablufthaube 11 zusammen. Die Kontrollausnehmung 111ku und die Kontrollerhebung bilden ein erstes und ein zweites Formelement, die in einer die korrekte Einbaulage bildenden Vorzugslage des Kombinationsfilters 111 k zusammenwirken und verhindern, dass das Kombinationsfilter 111 k falsch montiert wird.

Fig. 10b zeigt eine modifizierte Ausführung des vorstehend beschriebenen Kombinationsfilters 111 k, bei der eine umlaufende Nut 111 kn vorgesehen ist, um die korrekte Einbaulage des Kombinationsfilters 111 k zu gewährleisten und/oder Verwechslungen mit anderen Filterausführungen zu vermeiden.

Die in den Fig. 1 bis 8 dargestellten Ausführungen weisen keine lonisatoren auf. Sie fallen daher nicht unter die Patentansprüche der vorliegenden Anmeldung. Es sei jedoch ausdrücklich darauf hingewiesen, dass abgewandelte Ausführungen der Fig. 1 bis 8 vorgesehen sind, die patentgemäß mit einem lonisator 111i ausgerüstet sind. Der lonisator kann bei diesen Ausführungen vergleichbar wie bei der Ausführung in Fig. 9 ausgebildet und angeordnet sein. Ferner sei darauf hingewiesen, dass bei den Ausführungen der Fig. 1 bis 8 und in gleicher Weise bei den abgewandelten Ausführungen, die einen lonisator 111 i aufweisen, das Filter 111f auch als Kombinationsfilter 111 k ausgebildet sein kann mit einer Ausgestaltung und Anordnung wie sie für die Ausführungen der Fig. 9 und der Fig. 10a und 10b beschrieben sind.

Die Fig. 11 bis 13 zeigen Ausführungsbeispiele, bei denen die Feinstaubabsaugvorrichtung in ein Möbelstück integriert ist.

Die Fig. 11 a und 11 b zeigen ein Büromöbel, das als quaderförmiges Gehäuse ausgebildet ist. Das Gehäuse ist an seiner Frontseite geöffnet. In dem Innenraum des kastenförmigen Gehäuses 6 ist das Ausgabegerät 2 angeordnet. Das Ausgabegerät 2 kann, um die Bedienung des Ausgabegerätes zu erleichtern, auf einem bodenseitig, horizontal ausziehbaren.Ausschub angeordnet sein. Der Auszug ist in Fig. 11a und 11b nicht dargestellt. Das kastenförmige Gehäuse 6 weist in seiner Deckplatte eine Durchgangsöffnung auf, über die die weiter oben, z. B. in Verbindung mit Fig. 9 beschriebene, Lüfter 11l mit seiner Ansaugöffnung angeordnet ist. Die Lüftereinrichtung 11l weist, wie in Fig. 11a und 11b erkennbar ist, ein Lüftergehäuse auf, in dem ein Lüfterrad 111l und ein Lüftermotor 111 m angeordnet sind. Dem Lüfterrad vorgeschaltet ist ein Kombinationsfilter 111 k. Dem Lüfterrad bzw. dem Lüftermotor nachgeschaltet ist ein lonisator 111 i. Die Lüftereinrichtung 11l bildet die Absaughaube der Feinstaubabsaugeinrichtung bei dieser Ausführung. Wie aus den Fig. 11a und 11b erkennbar, handelt es sich hierbei um einen quaderförmigen Körper, dessen bodenseitiger Eingangsabschnitt als Öffnung in der Deckplatte ausgebildet ist. Die Lüftereinrichtung 11l ist in dem dargestellten Ausführungsbeispiel in dem hinteren Abschnitt der Deckplatte des Büromöbels 6 angeordnet, so dass der vordere Abschnitt der Deckplatte als Ablage nutzbar ist. In den Betriebspausen des Ausgabegerätes 2 kann der Lüfter 111 als Raumluftreiniger verwendet werden.

Die Fig. 12a und 12b zeigen ein Büromöbel 6, das wie das vorstehend in Fig. 11a und 11b beschriebene Büromöbel mit einem kastenförmigen Gehäuse ausgebildet ist, aufgebaut ist. Der Unterschied gegenüber den Fig. 11a, 11b ist, dass die Lüftereinrichtung 11l in einem über dem kastenförmigen Gehäuse des Ausgabegerätes 2 angeordneten Fach 6a angeordnet ist. Das Fach 6a ist ebenfalls als quaderförmiger Kasten ausgebildet. Das Fach 6a ist im Grundriss fluchtend mit dem darunter angeordneten Kastengehäuse 6 ausgebildet. An der Vorderseite kann das Fach 6a offen oder, wie in Fig. 12a gezeigt, eine Tür aufweisen, die im dargestellten Falle als Klappe 6k ausgebildet ist. Auf der Rückseite ist in dem dargestellten Fall in Fig. 12a eine Durchtrittsöffnung für die gereinigte Abluft vorgesehen.

Fig. 13 zeigt ein Büromöbel 6, das wie das vorstehend in Fig. 11 a und 11 b beschriebene Büromöbel aufgebaut ist, mit dem Unterschied, dass eine Seitenwand des kastenförmigen Gehäuses 6a aufklappbar ausgebildet ist, so dass ein verbesserter Zugang zu dem Ausgabegerät 2 geschaffen ist.

### Bezugszeichenliste

- 1: Feinstaubabsaugeinrichtung
- 2: Ausgabegerät
- 3: Raumdecke
- 4: Stellfläche
- 5: Raum- oder Möbelwand
- 6: Büromöbel
- 11: Ablufthaube
- 11b: Befestigungsarm
- 11e: Eingangsabschnitt
- 11k: Klemmvorrichtung
- 11l: Lüfter
- 12: Leiteinrichtung
- 12a: Austrittsöffnung
- 12e: Eintrittsöffnung
- 12k: Klemmvorrichtung
- 13: Standfuß
- 13k: Konsoleneinrichtung
- 13s: schwenkbarer Befestigungsarm
- 13t: Teleskopeinrichtung
- 14: Steuereinrichtung
- 15: Server
- 16: Arbeitsplatzcomputer
- 21: Lüftungsauslass
- 111a: Austrittsöffnung
- 111f: Feinstaubfilter
- 111i: Ionisator
- 111k: Kombinationsfilter
- 111ka: Aktivkohlefilter
- 111kl: Dichtlippe
- 111kg: Grobstaubfilter
- 111kn: umlaufende Nut
- 111ku: Kontrollausnehmung
- 111l: Lüfterrad
- 111m: Lüftermotor
- 111g: Lüftergehäuse
- 111s: Sensor

## Patentansprüche

1. Geräteeinrichtung mit einem nach dem Druckmittelpartikel-Druckverfahren arbeitenden Ausgabegerät (2), wie Drucker, Kopierer oder Faxgerät, und einer über dem Ausgabegerät (2) angeordneten Feinstaubabsaugeinrichtung (1),
wobei vorgesehen ist,
- dass die Feinstaubabsaugeinrichtung (1) eine über dem Ausgabegerät (2) anordenbare, mit einem Feinstaubfilter (111f) ausgestattete Ablufthaube (11) aufweist,
- dass die Ablufthaube (11) einen Lüfter (11l) aufweist, der in einem als Lüftergehäuse (11g) ausgebildeten Abschnitt der Ablufthaube (11) angeordnet ist, und
- dass in der Ablufthaube (11) ein lonisator (111 i) angeordnet ist, und
- dass die Ablufthaube (11) einen Eingangsabschnitt (11e) aufweist, der eine Fläche überdeckt, die größer ist als die Grundfläche des Ausgabegerätes (2)

2. Geräteeinrichtung nach Anspruch 1,
**dadurch gekennzeichnet,**
**dass** die Ablufthaube (11) einen Eingangsabschnitt aufweist, dem stromabwärts das Lüftergehäuse (111g) nachgeschaltet ist.

3. Geräteeinrichtung nach Anspruch 2,
**dadurch gekennzeichnet,**
**dass** der Eingangsabschnitt stromaufwärts vor dem Feinstaubfilter (111f) angeordnet ist.

4. Geräteeinrichtung nach einem der vorangehenden Ansprüche,
**dadurch gekennzeichnet,**
**dass** das Lüftergehäuse (111g) stromaufwärts eine von dem Feinstaubfilter (111f) überdeckte Ansaugöffnung und stromabwärts mindestens eine Austrittsöffnung aufweist.

5. Geräteeinrichtung nach einem der vorangehenden Ansprüche,
**dadurch gekennzeichnet,**
**dass** die Ablufthaube (11) einen Eingangsabschnitt aufweist, der das Ausgabegerät (2) vollständig überdeckbar ausgebildet ist.

6. Geräteeinrichtung nach einem der vorangehenden Ansprüche,
**dadurch gekennzeichnet,**
**dass** der lonisator (111 i) stromabwärts hinter dem Lüfter (11l) angeordnet ist.

7. Geräteeinrichtung nach einem der vorangehenden Ansprüche,
**dadurch gekennzeichnet,**
**dass** an dem Feinstaubfilter (111f) ein Sensor (111s) angeordnet ist, der den Füllgrad des Feinstaubfilters (111f) ermittelt.

8. Geräteeinrichtung nach Anspruch 7,
**dadurch gekennzeichnet,**
**dass** die Feinstaubabsaugeinrichtung (1) eine Steuereinrichtung (14) aufweist, die einen von dem Sensor (111s) gesteuerten elektrischen Netzanschluss für das Ausgabegerät (2) bereitstellt.

9. Geräteeinrichtung nach einem der vorangehenden Ansprüche,
**dadurch gekennzeichnet,**
**dass** das Feinstaubfilter (111f) als ein Teilfilter eines Kombinationsfilters (111k) ausgebildet ist.

10. Geräteeinrichtung nach Anspruch 9,
**dadurch gekennzeichnet,**
**dass** das Kombinationsfilter (111k) einen schichtweisen Aufbau aufweist.

11. Geräteeinrichtung nach Anspruch 10,
**dadurch gekennzeichnet,**
**dass** in dem Kombinationsfilter (111k) ein Grobstaubfilter (111kg), das Feinstaubfilter (111f) und ein Aktivkohlefilter (111ka) hintereinander angeordnet sind, wobei das Aktivkohlefilter (111ka) dem Lüfter (11l) zugewandt ist.

12. Geräteeinrichtung nach einem der vorangehenden Ansprüche,
**dadurch gekennzeichnet,**
**dass** das Feinstaubfilter (111f) oder das Kombinationsfilter (111k) austauschbar in der Ablufthaube (11) angeordnet ist.

13. Geräteeinrichtung nach einem der vorangehenden Ansprüche,
**dadurch gekennzeichnet,**
**dass** die Position der Ablufthaube (11) relativ zu dem Ausgabegerät (2) motorisch oder manuell einstellbar ausgebildet ist.

14. Geräteeinrichtung nach einem der vorangehenden Ansprüche,
**dadurch gekennzeichnet,**
**dass** die Geräteeinrichtung als ein Möbelstück (6) ausgebildet ist, in dem das Ausgabegerät (2) und auf dem oder in dem der Lüfter (11l) angeordnet ist.

15. Feinstaubabsaugeinrichtung für ein nach einem Druckmittelpartikel-Druckverfahren arbeitendes Ausgabegerät (2), wie Drucker, Kopierer oder Faxgerät,
**dadurch gekennzeichnet,**
**dass** die Feinstaubabsaugeinrichtung so ausgebildet ist, wie sie in der Geräteeinrichtung nach einem der vorangehenden Ansprüche vorgesehen ist.

## Claims

1. Device setup having an output device (2), which works according to the printing medium particle printing process, such as a printer, a copier or a fax machine, and having a fine particle suction device (1) arranged above the output device (2), wherein it is provided
- that the fine particle suction device (1) has a suction hood (11), which can be arranged above the output device (2) and which is equipped with a fine particle filter (111f),
- that the suction hood (11) has a fan (11l), which is arranged in a section of the suction hood (11) that is formed as a fan housing (11g),
- that an ioniser (111i) is arranged in the suction hood (11), and
- that the suction hood (11) has an inlet section (11e), which covers an area which is larger than the base area of the output device (2).

2. Device setup according to claim 1,
**characterised in that**
the suction hood (11) has an inlet section, which is situated upstream of the fan housing (111g).

3. Device setup according to claim 2,
**characterised in that**
the inlet section is arranged upstream before the fine particle filter (111f).

4. Device setup according to one of the preceding claims,
**characterised in that**
the fan housing (111g) upstream has a suction opening covered by the fine particle filter (111f) and downstream has at least one outlet opening.

5. Device setup according to one of the preceding claims,
**characterised in that**
the suction hood (11) has an inlet section, which is formed to be able to completely cover the output device (2).

6. Device setup according to one of the preceding claims,
**characterised in that**
the ioniser (111i) is arranged downstream behind the fan (11l).

7. Device setup according to one of the preceding claims,
**characterised in that**
a sensor (111s) is arranged on the fine particle filter (111f), which detects the fill level of the fine particle filter (111f).

8. Device setup according to claim 7,
**characterised in that**
the fine particle suction device (1) has a control device (14), which provides an electrical power supply for the output device (2), which is controlled by the sensor (111s).

9. Device setup according to one of the preceding claims,
**characterised in that**
the fine particle filter (111f) is formed as a partial filter or a combination filter (111k).

10. Device setup according to claim 9,
**characterised in that**
the combination filter (111k) has a layered structure.

11. Device setup according to claim 10,
**characterised in that**
in the combination filter (111k), a coarse particle filter (111kg), the fine particle filter (111f) and an active carbon filter (111ka) are arranged one behind the other, wherein the carbon filter (111ka) is facing towards the fan (111).

12. Device setup according to one of the preceding claims,
**characterised in that**
the fine particle filter (111f) or the combination filter (111k) are arranged in the suction hood (11) so that they can be exchanged.

13. Device setup according to one of the preceding claims,
**characterised in that**
the position of the suction hood (11) relative to the output device (2) is formed so that it can be adjusted by a motor or manually.

14. Device setup according to one of the preceding claims,
**characterised in that**
the device setup is formed as a piece of furniture (6), in which the output device (2) and on which or in which the fan (111) is arranged.

15. Fine particle suction device for an output device (2) working according to a printing medium particle printing process, such as a printer, copier or fax machine,
**characterised in that**
the fine particle suction device is formed in such a way as is provided in the device set up according to one of the preceding claims.

## Revendications

1. Dispositif d'appareil comprenant un appareil de sortie (2) fonctionnant selon le procédé d'impression à particules de moyen d'impression, comme une imprimante, un copieur ou un télécopieur, et un dispositif d'aspiration de poussières fines (1) agencé au-dessus de l'appareil de sortie (2),
dans lequel il est prévu :
- que le dispositif d'aspiration de poussières fines (1) présente un capot d'extraction d'air (11) pourvu d'un filtre à poussières fines (111f) pouvant être agencé au-dessus de l'appareil de sortie (2),
- que le capot d'extraction d'air (11) présente un ventilateur (11l) qui est agencé dans une partie du capot d'extraction d'air (11) réalisée comme logement de ventilateur (11g),
- qu'un ionisateur (111 i) est agencé dans le capot d'extraction d'air (11), et
- que le capot d'extraction d'air (11) présente une partie d'entrée (11 e) qui recouvre une surface qui est plus grande que la base de l'appareil de sortie (2).

2. Dispositif d'appareil selon la revendication 1,
**caractérisé en ce que** le capot d'extraction d'air (11) présente une partie d'entrée en aval de laquelle est monté le logement de ventilateur (111 g).

3. Dispositif d'appareil selon la revendication 2,
**caractérisé en ce que** la partie d'entrée est agencée en amont avant le filtre à poussières fines (111f).

4. Dispositif d'appareil selon l'une des revendications précédentes,
**caractérisé en ce que** le logement de ventilateur (111 g) présente en amont une ouverture d'aspiration recouverte par le filtre à poussières fines (111f) et en aval au moins une ouverture de sortie.

5. Dispositif d'appareil selon l'une des revendications précédentes,
**caractérisé en ce que** le capot d'extraction d'air (11) présente une partie d'entrée qui est réalisée de façon à pouvoir recouvrir l'appareil de sortie (2) sur toute sa surface.

6. Dispositif d'appareil selon l'une des revendications précédentes,
**caractérisé en ce que** l'ionisateur (111i) est agencé en aval à l'arrière du ventilateur (11l).

7. Dispositif d'appareil selon l'une des revendications précédentes,
**caractérisé en ce qu'**il est agencé sur le filtre à poussières fines (111f) un capteur (111s) qui détermine le niveau de remplissage du filtre à poussières fines (111f).

8. Dispositif d'appareil selon la revendication 7,
**caractérisé en ce que** le dispositif d'aspiration de poussières fines (1) présente un dispositif de commande (14) qui fournit un raccordement au réseau électrique commandé par le capteur (111 s) pour l'appareil de sortie (2).

9. Dispositif d'appareil selon l'une des revendications précédentes,
**caractérisé en ce que** le filtre à poussières fines (111f) est réalisé comme filtre partiel d'un filtre composite (111 k).

10. Dispositif d'appareil selon la revendication 9,
**caractérisé en ce que** le filtre composite (111 k) présente une structure à couches multiples.

11. Dispositif d'appareil selon la revendication 10,
**caractérisé en ce qu'**un filtre à poussières à gros grain (111 kg), le filtre à poussières fines (111f) et un filtre au charbon actif (111ka) sont agencés l'un derrière l'autre dans le filtre composite (111 k), étant entendu que le filtre au charbon actif (111 ka) est dirigé vers le ventilateur (11l).

12. Dispositif d'appareil selon l'une des revendications précédentes,
**caractérisé en ce que** le filtre à poussières fines (111f) ou le filtre composite (111 k) est agencé dans le capot d'extraction d'air (11) de façon à pouvoir être remplacé.

13. Dispositif d'appareil selon l'une des revendications précédentes,
**caractérisé en ce que** la position du capot d'extraction d'air (11) par rapport à l'appareil de sortie (2) est réalisée de manière à pouvoir être réglée de façon motorisée ou manuelle.

14. Dispositif d'appareil selon l'une des revendications précédentes,
**caractérisé en ce que** dispositif d'appareil est réalisé comme une pièce de mobilier (6), l'appareil de sortie (2) étant agencé dans celle-ci et le ventilateur (11l) sur celle-ci ou dans celle-ci.

15. Dispositif d'aspiration de poussières fines pour un appareil de sortie (2) fonctionnant selon un procédé d'impression à particules de moyen d'impression, comme une imprimante, un copieur ou un télécopieur,
**caractérisé en ce que** le dispositif d'aspiration de poussières fines est réalisé tel qu'il est prévu dans le dispositif d'appareil selon l'une des revendications précédentes.
